# FASCICULE DE BREVET EUROPEEN

(11) **EP 1 812 923 B1**
(45) Date de publication et mention de la délivrance du brevet: **04.01.2017**
(21) Numéro de dépôt: 05812310.0
(22) Date de dépôt: 19.10.2005
(51) Int. Cl.: G09F 27/00, A61L 9/12

(54) **LE TABLEAU ANIME MULTISENSORIEL**
MULTISENSORISCHE ANZEIGEVORRICHTUNG
MULTISENSORY ANIMATED PICTURE

(30) Priorité: 19.10.2004 FR 0411097
(43) Date de publication de la demande: 01.08.2007
(73) Titulaire: Presensia, 75002 Paris (FR)
(72) Inventeur: SUISSA, David, F-75012 Paris (FR); JEANJEAN, Clément, F-75007 Paris (FR)
(74) Mandataire: IP Trust
(86) Numéro de dépôt international: PCT/FR2005/002600
(87) Numéro de publication internationale: WO 2006/042972

(56) Documents cités:
- WO-A-92/13474
- US-A1- 2001 008 611
- US-A1- 2001 038 034
- US-B1- 6 169 595
- US-B1- 6 602 475

## Description

La présente invention se rapporte à un dispositif de diffusion multi sensorielle comprenant des moyens de diffusion multimédia (images et sons) et un moyen de diffusion d'odeurs.

Un tel tableau est connu de la demande de brevet WO 92 / 13474 dans laquelle une fenêtre artificielle comprend différents moyens d'éclairage, de projection, de production de sons et d'odeurs afin de produire des effets sensitifs à un spectateur. Ce dispositif d'effets sensitifs avantageux présente cependant certains désavantages, notamment le fait qu'il ne permet pas la diffusion d'oeuvres numériques riches de type multimédia auxquelles sont associés des effets olfactifs.

On connaît également, par le brevet US 6 602 475, un dispositif de stockage d'odeurs et un système de diffusion d'odeurs à partir de ce dispositif. La particularité de ce dispositif et de ce système réside dans le fait que les moyens d'odeurs et les données multimédia sont contenues sur un même support et sont donc étroitement liés. Un inconvénient de cette solution est le coût engendré pour la production de tels supports ainsi que le caractère épuisable des moyens d'odeurs qui rend le support, et donc le contenu multimédia, périssables.

On connaît également, par le brevet US 6 169 595, un dispositif pour la diffusion d'odeurs à un utilisateur en conjonction d'images vidéo et/ou de sons. Un flux d'air traverse une ou des valves pour créer un mélange d'odeurs, lequel est transmis par tube au nez de l'utilisateur. Ce dispositif a l'inconvénient d'être dédié à un seul utilisateur.

On connaît également, par la demande de brevet US 2001 / 038034, un dispositif d'affichage intelligent en fonction de la présence de personnes dans ses environs. Un tel dispositif ne concerne pas la diffusion multi sensorielle, notamment cumulative d'odeurs, de sons et d'oeuvres numériques graphiques.

L'invention vise à résoudre au moins l'un de ces inconvénients. A cet effet, l'invention porte sur un dispositif permettant de diffuser auprès du public des oeuvres numériques fusionnant images fixes, images animées, sons, odeurs et éventuellement toucher. Désignée par la suite "tableau multi sensoriel", l'invention se présente sous l'aspect d'un tableau d'art traditionnel dont le cadre amovible est personnalisé en fonction de l'oeuvre numérique diffusée. Un écran électronique plat de haute résolution se trouve en lieu et place de la toile de peinture et un dispositif intégré permet de diffuser différentes odeurs choisies en cohérence avec les séquences d'images affichées et de sons émis. L'invention permet donc d'activer les sens humains que sont la vue, l'ouie, l'odorat, et même le toucher. Concernant ce dernier, le cadre peut avantageusement présenter des formes en relief agréables à palper, conçues en harmonie avec l'ensemble des images, sons et odeurs diffusés. Dans les cas d'utilisations dans le domaine de la restauration, les tableaux multi sensoriels peuvent de surcroît être associés à des distributeurs de produits consommables afin d'activer également le cinquième sens humain qu'est le goût.

Le tableau multi sensoriel permet de diffuser des oeuvres numériques particulières créées par des artistes et destinées à provoquer des émotions par l'activation simultanée des sens. Pour cela les oeuvres destinées à être diffusées au moyen de l'invention seront conçues de manière à ce que les images, sons, odeurs et cadre forment un tout indissociable. En particulier les changements d'images, sons et odeurs se feront préférentiellement de manière synchronisée.

Le cadre interchangeable est réalisé par exemple en bois mouluré à l'instar d'un cadre de tableau d'art traditionnel, avec des dessins ou formes en relief spécifiques à l'oeuvre diffusée. Ainsi le tableau multi sensoriel tient plus du tableau d'art à fonctionnalités élargies que d'un objet multimédia classique tel qu'un téléviseur, un ordinateur ou un téléphone multimédia, y compris lorsque ces objets sont associés à un diffuseur d'odeur comme cela est le cas dans le brevet WO00186986A1.

Le tableau multi sensoriel se démarque de l'invention objet du brevet EP01212104B1 qui consiste en un dispositif accessoire de diffusion d'odeurs piloté par un téléviseur numérique ou un ordinateur. Il se démarque également de l'invention décrite dans le brevet WO00186986A1 qui concerne le domaine de la téléphonie mobile. Il existe par ailleurs des dispositifs diffuseurs d'odeurs destinés à odorer de grandes salles, par exemple des halls de gares, dans lesquelles des écrans d'affichages d'informations, voire d'images animées, peuvent être également placés. Ces dispositifs diffusent généralement une odeur unique au sein de grands espaces, et aucun synchronisme ni harmonie n'est particulièrement recherché entre la diffusion des odeurs et la diffusion des informations. Il existe également sur le marché des diffuseurs d'odeurs destinés aux postes de travail individuels. Dans ce cas une seule odeur est généralement diffusée et ce de manière très localisée. Ces dispositifs sont utilisés par exemple pour diffuser à très courte distance une odeur sur commande provenant de sites accessibles par l'Internet, sites qualifiés d'olfactifs.

Dans le cas du tableau multi sensoriel, le cadre personnalisé et le jeu des différentes odeurs sont choisis spécifiquement en cohérence avec le contenu visuel et sonore de l'oeuvre, ce qui fait que l'ensemble des images fixes, des images animées, des sons, des odeurs et du cadre forme un tout indissociable, spécifique à chaque oeuvre multi sensorielle créée, et diffusable uniquement à l'aide de l'invention. Le tableau multi sensoriel permet de diffuser des oeuvres numériques qui ne peuvent pas être diffusées sur les dispositifs connus de l'état de l'art.

La présente invention concerne, dans son acception la plus large, un tableau multi sensoriel selon la revendication 1, comprenant un moyen d'affichage graphique, un moyen de diffusion de son, un moyen de diffusion d'une pluralité d'odeurs, un moyen de réception de données numériques, des moyens informatiques, lesdits moyens informatiques étant agencés pour piloter et synchroniser lesdits moyens d'affichage, de diffusion de son et de diffusion d'odeurs.

Le cadre est amovible et interchangeable, afin de pouvoir le personnaliser en fonction de l'oeuvre numérique multi sensorielle diffusée.

Dans un autre mode de réalisation, le moyen de diffusion d'odeurs fonctionne selon un procédé de micronisation de liquide odorant, des liquides d'odeurs différentes étant placés dans des flacons différents rechargeables ou remplaçables.

Dans un mode de réalisation, le moyen de diffusion d'odeurs consiste à faire traverser un flux d'air à travers un ensemble de billes poreuses préalablement imbibées de liquides odorants, des billes d'odeurs différentes étant placées dans des réservoirs différents rechargeables ou remplaçables. Ces deux moyens de diffusion permettent d'allier à la fois la gestion aisée des modules d'odeurs par simple remplacement de flacons ou de billes poreuses avec la diffusion précise et efficace des odeurs du fait de la micronisation ou du contrôle du flux d'air traversant.

Selon un mode de mise en oeuvre particulier, la source sonore du moyen de diffusion du son est pour l'essentiel masquée et elle émet le son en direction d'une plaque rigide formant réflecteur afin que le son puisse se propager vers le spectateur sans avoir à traverser le tableau. Dans un mode de réalisation, le tableau multi sensoriel comprend des moyens pour télécharger l'oeuvre numérique multi sensorielle à diffuser, en utilisant une liaison filaire ou une liaison sans-fil de type connu, permettant de la sorte d'avoir accès à une grande quantité d'oeuvres numériques.

Dans un mode de réalisation, le moyen informatique comprend un logiciel permettant de comptabiliser le nombre de diffusions des oeuvres multi sensorielles, afin d'être en mesure de calculer les rémunérations dues aux créateurs au titre de leurs droits d'auteurs.

Dans un mode de réalisation alternatif, le tableau multi sensoriel comprend un moyen mécanique permettant d'orienter automatiquement le tableau en format portrait, paysage ou diagonale, piloté par le moyen informatique en fonction de commandes contenues dans l'oeuvre numérique multi sensorielle. Ce moyen permet ainsi de s'adapter automatiquement au format de l'oeuvre numérique et donc de garantir un rendu visuel correct.

Dans un mode de réalisation particulier, le moyen informatique comprend un logiciel de décryptage d'oeuvres numériques multi sensorielles préalablement cryptées, afin d'être en mesure d'interdire la diffusion d'une oeuvre multi sensorielle aux utilisateurs ne disposant pas de la clé logicielle de décryptage.

Dans un autre mode de réalisation, une pluralité de tableaux multi sensoriels communiquent via un réseau de télécommunication classique avec un serveur informatique distant, permettant de télédiffuser en différents lieux depuis un serveur unique des oeuvres numériques multi sensorielles.

Dans un mode de réalisation alternatif, une pluralité de tableaux multi sensoriels communiquent entre eux par liaison filaire ou par liaison sans fil, permettant de diffuser dans une même salle des oeuvres multi sensorielles multi tableaux.

Dans un mode de réalisation particulier, les tableaux animés multi sensoriels comportent une base de données logicielle destinée à concevoir des oeuvres multi sensorielles.

Selon différents modes de réalisation, :
- le tableau multi sensoriel comprend des moyens de conduit d'un flux d'air chargé en molécules d'odeur traversant lesdits moyens de diffusion d'odeurs, lesdits moyens de conduit comprenant un orifice de sortie situé en dessous dudit écran et sensiblement orienté vers le haut,
- ledit orifice de sortie fait, par rapport à l'horizontale, un angle non nul vers le haut en direction d'un spectateur,
- ledit écran est monté sur une porte montée en pivot par rapport au cadre, lequel comprend l'ensemble des moyens informatiques, de diffusion d'odeurs, de diffusion de son, de réception de données numériques,
- le tableau multi sensoriel comprend des moyens aptes à mettre, lorsque la porte est ouverte relativement audit cadre, lesdits moyens de diffusion d'odeurs en position neutre et à verrouiller lesdits réservoirs desdits moyens de diffusion d'odeurs.

L'invention sera également mieux comprise en référence aux dessins suivants, dans lesquels les mêmes références désignent des éléments identiques ou similaires :
- La figure 1 présente un schéma synoptique des principaux constituants de l'invention, à savoir un écran d'affichage d'images fixes ou animées (1), un moyen de diffusion du son (2), un moyen de diffusion d'une pluralité d'odeurs (3), un moyen de réception de données (4), des moyens informatiques (5) et un cadre interchangeable (6).
- La figure 2 présente un exemple de conception de tableau multi sensoriel en format dit "paysage", monté sur un pied (7).
- La figure 3 présente un exemple de conception du moyen de diffusion du son (2) qui évite au son de devoir traverser le tableau bien que la source sonore soit visuellement masquée par celui-ci.
- La figure 4 illustre l'accessibilité des éléments informatiques et de diffusion d'odeurs à l'intérieur du tableau.

Préférentiellement le tableau présente une dimension en diagonale comprise entre 60 et 110 cm et une épaisseur inférieure à 10 cm. L'écran électronique plat d'affichage (1) utilise la technologie LCD, avec une grande dimension et une haute résolution, par exemple de 70 cm de diagonale et 2 millions de pixels. Pour des dimensions supérieures l'écran utilisera avantageusement une technologie à plasma.

Le moyen de diffusion du son (2) peut être composé d'un ou plusieurs haut parleurs à membrane traditionnels, mettre en oeuvre une technologie piézoélectrique, ou utiliser toute autre technologie connue de l'état de l'art dès lors que celle-ci permet une intégration dans les dimensions du cadre (6), ou, plus généralement, qu'elle permet d'être intégrée de manière peu visible. Il est connu que le diamètre de la source sonore doit être relativement important si l'on souhaite que la qualité sonore soit élevée y compris aux fréquences basses du spectre audible, par exemple aux fréquences comprises entre 50 et 200 Hertz. Comme l'on souhaite que la source sonore soit visuellement peu visible par soucis d'esthétisme, une conception consiste à placer cette source de manière masquée par le tableau multi sensoriel. Mais dans ce cas le son subit une dégradation lors de sa propagation dans la matière du tableau. Une solution permettant de pallier cet inconvénient consiste à placer la source sonore de manière visuellement masquée derrière le tableau, par exemple dans le cadre, et de l'orienter vers une plaque rigide (8) formant réflecteur pour le son, de manière à ce que le son ainsi réfléchi se propage vers le spectateur sans avoir à traverser le tableau.

Préférentiellement le moyen de diffusion d'odeurs (3) comprend plusieurs réservoirs, par exemple quatre réservoirs, contenant chacun de petites billes poreuses imbibées d'un liquide odorant. Les odeurs sont différentes d'un réservoir à l'autre et leur composition est choisie lors de la création de l'oeuvre multi sensorielle en cohérence avec les images et les sons diffusés. Une turbine électrique permet de faire circuler de l'air à travers l'un ou l'autre des réservoirs et de diffuser cet air ainsi chargé en odeurs vers l'avant du tableau multi sensoriel. Lorsque les billes deviennent sèches, il suffit de remplacer le réservoir correspondant, de recharger celui-ci en nouvelles billes imbibées ou de ré imbiber les billes sèches. Une seule odeur est diffusée à la fois, ce qui peut être obtenu en faisant circuler l'air dans un seul des réservoirs, les autres étant fermés par exemple au moyen d'électrovannes commandées par l'unité informatique (5).

Différentes autres techniques connues peuvent être mises en oeuvre pour concevoir le moyen de diffusion d'odeurs (3), par exemple celle objet du brevet EP01054697B1. Une autre technique consiste à microniser des liquides odorants placés dans des flacons rechargeables ou remplaçables. Cette dernière consiste à forcer le passage du liquide au travers d'un trou de faible diamètre, sous l'effet d'une forte pression créée par un compresseur. Se créent alors de microgouttelettes qui se vaporisent rapidement au contact de l'air, libérant les molécules d'odeurs. Une autre méthode de micronisation connue consiste en l'utilisation de la force mécanique vibratoire d'un matériau piézoélectrique soumis à une tension alternative pour créer les microgouttelettes. Tout autre procédé de micronisation connu de l'état de l'art peut être mis en oeuvre.

A l'intérieur du tableau multi sensoriel sont intégrés le moyen de diffusion d'odeurs, les moyens d'affichage graphique, les moyens de diffusion de sons et les moyens informatiques (réception des données, stockage des données multimédia). Ces différents moyens sont mis en oeuvre par des modules physiques distincts, offrant ainsi une facilité dans la gestion de ceux-ci (remplacement à moindre coût, détection d'un dysfonctionnement, ...).

Le moyen de diffusion d'odeurs (3) peut éventuellement être déporté à distance du tableau multi sensoriel si l'on souhaite diffuser les odeurs à distance. Il peut même être composé d'une pluralité de diffuseurs d'odeurs satellites du tableau multi sensoriel et pilotés à distance par le moyen informatique (5) via une liaison filaire ou sans fils.

En référence aux figures 4 et 5, le flux d'air (FA) produit par la turbine électrique (10) traverse les réservoirs des moyens de diffusion d'odeurs (3). L'air enrichi des molécules d'odeurs (flux odorant, FO) est dirigé vers l'extérieur du tableau par des conduits (11) puis expulsé par des orifices (9). Dans la configuration présentée sur la figure 4, la turbine délivre un flux d'air vertical dirigé vers le bas afin de profiter de la pesanteur pour optimiser la consommation électrique pour la fourniture d'un flux, le flux traversant les moyens (3). Le flux toujours dirigé vers le bas du tableau est contenu dans le conduit (11) puis émis par dessous le tableau vers l'utilisateur au moyen d'un coude (12) du conduit (11).

Pour des simplicités de fabrication, ce coude (12) peut être réalisé à angle droit du conduit principal (11).

Pour amplifier l'impression du spectateur que c'est l'écran qui est parfumé, l'éjection du flux d'air par le coude est réalisée avec un angle α non nul vers le haut en direction du spectateur. L'angle α est choisi entre 0 et 45°, par exemple 20°, mais cette valeur est déterminée voire adaptée selon le recul dont dispose le spectateur (de simples calculs géométriques peuvent permettre de fournir une valeur approximative de l'angle désiré).

Le coude (12) est pourvu d'une plaque (13) de réflexion afin d'éviter que le flux d'air vienne « s'écraser » sur la partie basse du coude du conduit. Egalement, pour pallier ce problème, le coude peut être arrondi auquel cas la plaque (13) n'est pas utile.

Le moyen de réception de données (4) est un lecteur de CDROM - Compact Disk Read Only Memory - de DVD - Digital Video Disk - de clé USB - Universal Serial Bus - ou de tout autre support de données dès lors que celui-ci permet de stocker le volume d'informations nécessaire aux oeuvres multi sensorielles. Il peut également être un récepteur de données téléchargées depuis un serveur distant ou depuis un émetteur sans fil. Dans ce cas, les données sont stockées sur un disque dur faisant partie intégrante du moyen informatique (5). Le téléchargement peut s'effectuer par une connexion filaire temporaire via un port de communication informatique standard, ou via une liaison sans fil utilisant une technique connue, par exemple une technique mettant en oeuvre les normes WiFi ou BlueTooth.

Les moyens informatiques (5) sont composés principalement d'un microprocesseur, de mémoires RAM, éventuellement d'un disque dur, et de logiciels. Ils permettent de piloter l'écran (1), les moyens de diffusion du son (2), les moyens de diffusion d'odeurs (3), et éventuellement de stocker les données de l'oeuvre multi sensorielle (4). Le cadre interchangeable (6) a l'apparence des cadres décoratifs moulurés habituellement utilisés pour habiller les tableaux de peintres. Il est conçu préférentiellement en bois mais d'autres matériaux sont possibles, par exemple l'aluminium ou le PVC pour les oeuvres multi sensorielles réclamant un aspect moderne pour le tableau. Afin d'activer le sens du toucher chez l'utilisateur, le cadre peut contenir des formes en relief destinées à être touchées par l'utilisateur. Ces formes sont alors conçues en harmonie avec les images, les sons et les odeurs, l'ensemble composant l'oeuvre multi sensorielle.

Selon un mode particulier de conception, le tableau multi sensoriel est doté d'un mécanisme, par exemple un système de moteur électrique commandable et engrenages, permettant d'orienter automatiquement le tableau en format dit portrait ou en format dit paysage, voire en position intermédiaire que l'on peut qualifier de diagonale. L'orientation est pilotée en dynamique par les moyens informatiques (5), sur commandes contenues dans l'oeuvre d'art multi sensorielle.

Selon un autre mode de conception de l'invention, le logiciel intégré dans les moyens informatiques (5) est capable de comptabiliser le nombre de diffusions de chaque oeuvre multi sensorielle, ce qui permet de calculer les rémunérations dues aux créateurs des oeuvres au titre de leurs droits d'auteurs.

L'oeuvre numérique peut se présenter sous la forme d'un flux vidéo compressé de type MPEG *(Moving Picture Experts Group)* complété d'index permettant le pilotage des moyens de diffusion d'odeurs ou de tout autre type de moyen relié au dispositif (orientation du tableau en fonction des images diffusées, ...). A chaque changement de scène de la vidéo (représentée par une image de type « I » (Intra)), une information est enregistrée pour indiquer les odeurs à diffuser, éventuellement des paramètres régulant cette diffusion (temps, puissance, synchronisation, timing du mélange de plusieurs odeurs, ...) sont également enregistrés. Les moyens informatiques (5) sont aptes à décoder ces informations complémentaires afin de piloter de façon efficace l'ensemble des moyens de diffusion.

Selon un autre mode de conception de l'invention, le programme intégré dans les moyens informatiques (5) est capable de décrypter les données de l'oeuvre multi sensorielle si celles-ci ont été préalablement cryptées. Ceci permet d'une part d'éviter que l'oeuvre ne puisse être partiellement diffusée sur un dispositif de visualisation multimédia classique, d'autre part d'autoriser ou interdire la diffusion d'une oeuvre multi sensorielle simplement en gérant la distribution des clés de décryptage.

Selon un autre mode de conception de l'invention, le tableau multi sensoriel est doté de moyens de communication avec un réseau de grande étendue, tel que l'Internet, ce qui permet de télécharger des oeuvres multi sensorielles depuis un serveur distant.

Selon un autre mode de conception de l'invention, plusieurs tableaux multi sensoriels synchronisés entre eux, par liaison filaire ou par liaison sans fils, sont placés dans une même pièce. Ceci permet de diffuser des oeuvres d'art multi sensorielles conçues pour une multiplicité de tableaux multi sensoriels, par exemple des oeuvres dans lesquelles les images s'affichent séquentiellement sur l'un des tableaux puis sur un autre, ce qui contribue à accroître l'attention du spectateur.

En référence à la figure 5, l'écran (1) est monté sur une porte (14) au moyen de charnières et de vérins hydrauliques d'assistance, les moyens d'alimentation (en énergie et en données) de l'écran étant par exemple réalisés par une natte électrique située au niveau de la zone d'articulation. L'ouverture de la porte arrête la diffusion de l'oeuvre multi sensorielle (arrêt de la diffusion vidéo, sonore, olfactive, ...) par détection au moyen de capteurs appropriés. Cette ouverture permet l'accès aux éléments internes du dispositif, à savoir les moyens informatiques (5) pour la programmation, la mise à jour, ..., les moyens de diffusion d'odeurs (3) pour en changer les réservoirs. L'utilisateur dispose ainsi d'un accès aisé et intuitif aux réservoirs d'odeurs pour les remplacer si nécessaire.

Des moyens de microcontrôleurs ou informatiques permettent de détecter cette ouverture de porte et d'agir sur les moyens de diffusion d'odeurs (3) pour :
- mettre l'ensemble des éléments mécaniques des moyens de diffusion d'odeurs dans une position neutre de telle sorte que l'utilisateur ne puisse réaliser de fausse manoeuvre et altérer ceux-ci. Par exemple, des servomoteurs sont mis dans la position dans laquelle les réservoirs sont hermétiquement fermés.
- verrouiller l'accès aux réservoirs/cartouches d'odeurs dans une optique de sécurité vis-à-vis de substances chimiques. Par exemple, l'utilisateur ne peut retirer simplement les réservoirs de leur emplacement.

## Revendications

1. Tableau multi sensoriel
comprenant
un moyen (1) d'affichage graphique,
un moyen de diffusion de son (2),
un moyen de diffusion d'une pluralité d'odeurs (3),
un moyen de réception de données numériques (4),
des moyens informatiques (5),
lesdits moyens informatiques étant agencés pour piloter et synchroniser lesdits moyens d'affichage (1), de diffusion de son (2) et de diffusion d'odeurs (3), **caracterisé en ce que**
le moyen de diffusion d'odeurs consiste à faire traverser un flux d'air à travers un ensemble de billes poreuses préalablement imbibées de liquides odorants, des billes d'odeurs différentes étant placées dans des réservoirs différents rechargeables ou remplaçables.

2. Tableau multi sensoriel selon la revendication 1 **caractérisé en ce qu'**il comprend, en outre, un cadre amovible et interchangeable, afin de pouvoir le personnaliser en fonction de l'oeuvre numérique multi sensorielle diffusée.

3. Tableau multi sensoriel selon la revendication 1 ou 2 **caractérisé en ce que** le moyen de diffusion d'odeurs fonctionne selon un procédé de micronisation de liquide odorant, des liquides d'odeurs différentes étant placés dans des flacons différents rechargeables ou remplaçables.

4. Tableau multi sensoriel selon l'une quelconque des revendications 1 à 3 **caractérisé en ce que** la source sonore du moyen de diffusion du son est pour l'essentiel masquée et qu'elle émet le son en direction d'une plaque rigide formant réflecteur (8) afin que le son puisse se propager vers le spectateur sans avoir à traverser le tableau.

5. Tableau multi sensoriel selon l'une quelconque des revendications 1 à 4 **caractérisé en ce qu'**il comprend des moyens pour télécharger l'oeuvre numérique multi sensorielle à diffuser, en utilisant une liaison filaire ou une liaison sans-fil de type connu.

6. Tableau multi sensoriel selon l'une quelconque des revendications 1 à 5 **caractérisé en ce que** le moyen informatique comprend un logiciel permettant de comptabiliser le nombre de diffusions des oeuvres multi sensorielles, afin d'être en mesure de calculer les rémunérations dues aux créateurs au titre de leurs droits d'auteurs.

7. Tableau multi sensoriel selon l'une quelconque des revendications 1 à 6 **caractérisé en ce qu'**il comprend un moyen mécanique permettant d'orienter automatiquement le tableau en format portrait, paysage ou diagonale, piloté par le moyen informatique en fonction de commandes contenues dans l'oeuvre numérique multi sensorielle.

8. Tableau multi sensoriel selon l'une quelconque des revendications 1 à 7 **caractérisé en ce que** le moyen informatique comprend un logiciel de décryptage d'oeuvres numériques multi sensorielle préalablement cryptées, afin d'être en mesure d'interdire la diffusion d'une oeuvre multi sensorielle aux utilisateurs ne disposant pas de la clé logicielle de décryptage.

9. Tableau multi sensoriel selon l'une quelconque des revendications précédentes **caractérisé en ce qu'**il comprend des moyens de conduit (11) d'un flux d'air chargé en molécules d'odeur traversant lesdits moyens de diffusion d'odeurs (3), lesdits moyens de conduit (11) comprenant un orifice de sortie (9) situé en dessous dudit écran (1) et sensiblement orienté vers le haut.

10. Tableau multi sensoriel selon la revendication précédente, **caractérisé en ce que** ledit orifice de sortie (9) fait, par rapport à l'horizontale, un angle non nul vers le haut en direction d'un spectateur.

11. Tableau multi sensoriel selon l'une quelconque des revendications précédentes, **caractérisé en ce que** ledit écran (1) est monté sur une porte (14) montée en pivot par rapport au cadre (6), lequel comprend l'ensemble des moyens informatiques (5), de diffusion d'odeurs (3), de diffusion de son (2), de réception de données numériques.

12. Tableau multi sensoriel selon la revendication précédente, **caractérisé en ce qu'**il comprend des moyens aptes à mettre, lorsque la porte (14) est ouverte relativement audit cadre (6), lesdits moyens de diffusion d'odeurs (3) en position neutre et à verrouiller lesdits réservoirs desdits moyens de diffusion d'odeurs (3).

13. Dispositif composé d'une pluralité de tableaux multi sensoriels selon l'une quelconque des revendications 1 à 12 communicant via un réseau de télécommunication classique avec un serveur informatique distant, permettant de télédiffuser en différents lieux depuis un serveur unique des oeuvres numériques multi sensorielles.

14. Dispositif composé d'une pluralité de tableaux multi sensoriels selon l'une quelconque des revendications 1 à 12, communicant entre eux par liaison filaire ou par liaison sans fil, permettant de diffuser dans une même salle des oeuvres multi sensorielles multi tableaux.

## Patentansprüche

1. Multisensorische Tafel, die folgendes umfasst:
ein graphisches Anzeigemittel (1)
ein Klangverbreitungsmittel (2),
ein Mittel zur Verbreitung mehrerer Düfte (3),
ein Mittel zur Aufnahme von digitalen Daten (4),
Datenverarbeitungsmittel (5),
wobei besagte Datenverarbeitungsmittel so angeordnet sind, dass sie die besagten Anzeigemittel (1), Klangverbreitungsmittel (2) und Geruchsverbreitungsmittel (3) steuern und synchronisieren können, **dadurch gekennzeichnet, dass** das Geruchsverbreitungsmittel darin besteht, einen Luftstrom durch eine Reihe von porösen, zuvor mit duftenden Flüssigkeiten getränkten Kugeln strömen zu lassen, wobei Kugeln mit unterschiedlichen Düften in diverse auffüllbare oder auswechselbare Behälter gelegt werden.

2. Multisensorische Tafel nach Anspruch 1, **dadurch gekennzeichnet, dass** sie des Weiteren einen abnehmbaren, austauschbaren Rahmen zur Personalisierung des jeweils verbreiteten digitalen multisensorischen Werks aufweisen.

3. Multisensorische Tafel nach Anspruch 1 oder 2, **dadurch gekennzeichnet, dass** das Geruchsverbreitungsmittel nach einem Verfahren der Mikronisierung duftender Flüssigkeit erfolgt, wobei unterschiedlich duftende Flüssigkeiten in unterschiedliche nachfüllbare oder auswechselbare Fläschchen gefüllt werden.

4. Multisensorische Tafel nach Anspruch 1 bis 3, **dadurch gekennzeichnet, dass** die Klangquelle des Klangverbreitungsmittels im Wesentlichen verborgen ist und dass sie den Klang auf eine steife Platte richtet, die als Reflektor (8) dient, damit sich der Klang zu den Zuschauern hin ausbreiten kann, ohne die Tafel durchqueren zu müssen.

5. Multisensorische Tafel nach einem der Ansprüche 1 bis 4, **dadurch gekennzeichnet, dass** sie Mittel zum Herunterladen des zu verbreitenden digitalen multisensorischen Werks umfasst, bei denen eine Drahtverbindung bzw. eine drahtlose Verbindung bekannter Art benutzt wird.

6. Multisensorische Tafel nach einem der Ansprüche 1 bis 5, **dadurch gekennzeichnet, dass** das Datenverarbeitungsmittel eine Software enthält, die zählen kann, wie oft das multisensorische Werk verbreitet wird, um in der Lage zu sein, eine Entlohnung zu berechnen, die den Urhebern für ihre Urheberrechte geschuldet wird.

7. Multisensorische Tafel nach einem der Ansprüche 1 bis 6, **dadurch gekennzeichnet, dass** es ein mechanisches Mittel umfasst, dass die automatische Ausrichtung der Tafel in das Hoch-, Quer-. oder Diagonalformat ermöglicht, und das gesteuert wird durch das Informatikmittel entsprechend der Befehle, die im digitalen multisensorischen Werk enthalten sind.

8. Multisensorische Tafel nach einem der Ansprüche 1 bis 7, **dadurch gekennzeichnet, dass** das Informatikmittel eine Software zur Entschlüsselung von vorab verschlüsselten multisensorischen digitalen Werken enthält, um in der Lage zu sein, einem Benutzer, der nicht über die Schlüssel der Entschlüsselungssoftware verfügt, die Verbreitung eines multisensorischen Werks zu verbieten.

9. Multisensorisches Bild nach einem der vorhergehenden Ansprüche, **dadurch gekennzeichnet, dass** es Mittel (2) zur Leitung eines Luftstroms mit Geruchsmolekühlen durch besagte Geruchsverbreitungsmittel (3) umfasst, wobei besagte Mittel zur Leitung des Luftstroms (11) eine Austrittsöffnung (9) unter besagtem Bildschirm (1) aufweisen und im Wesentlichen nach oben gerichtet sind.

10. Multisensorische Tafel nach dem vorhergehenden Anspruch, **dadurch gekennzeichnet, dass** besagte Austrittsöffnung (9) in Bezug auf die Waagrechte einen Winkel ungleich Null nach oben in Richtung eines Zuschauers bildet.

11. Multisensorische Tabelle nach einem der vorhergehenden Ansprüche, **dadurch gekennzeichnet, dass** besagter Bildschirm (1) an eine Tür (14) montiert wird, die in Bezug auf den Rahmen (6), welcher die Datenverarbeitungsmittel (5), die Geruchsverbreitungsmittel (3) und die Klangverbreitungsmittel (2) sowie die Mittel zur Aufnahme der digitalen Daten enthält, gelenkig angebracht ist.

12. Multisensorische Tafel nach dem vorhergehenden Anspruch, **dadurch gekennzeichnet, dass** sie Mittel umfasst, die, wenn die Tür (14) relativ zu besagtem Rahmen (6) geöffnet ist, die besagten Geruchsverbreitungsmittel (3) auf eine neutrale Position stellen und besagte Behälter der Geruchsverbreitungsmittel (3) verriegeln.

13. Vorrichtung bestehend aus einer Vielzahl von multisensorischen Tafeln nach einem der Ansprüche 1 bis 12, die über ein herkömmliches Telekommunikationsnetz mit einem entfernten Datenserver verbunden sind, der die Verbreitung der multisensorischen digitalen Werke von einem einzigen Server aus an unterschiedliche Orte ermöglicht.

14. Vorrichtung bestehend aus einer Vielzahl von multisensorischen Tafeln nach einem der Ansprüche 1 bis 12, die untereinander über eine Drahtverbindung bzw. eine drahtlose Verbindung verbunden sind und die Verbreitung der multisensorischen, aus mehreren Tafeln bestehenden Werke in einem einzigen Saal ermöglicht.

## Claims

1. A multi-sensory picture comprising:
graphic display means (1),
sound disseminating means (2),
means for disseminating a plurality of smells (3),
digital data receiving means (4),
computer means (5),
with said computer means being so arranged as to control and synchronize said display means (1), sound disseminating means (2) and smells disseminating means (3), **characterized in that**
the smells disseminating means consists in making an air flow go through a set of porous beads previously soaked in odorant liquids, with beads having different smells being placed in different rechargeable or replaceable containers.

2. A multi-sensory picture according to claim 1, **characterized in that** it further comprises a removable and interchangeable frame, so that it can be customized according to the disseminated multi-sensory digital work.

3. A multi-sensory picture according to claim 1 or 2, **characterized in that** the smells disseminating means operates according to an odorant liquid micronization method, with liquids having different smells being placed in different rechargeable or replaceable vials.

4. A multi-sensory picture according to any one of claims 1 to 3, **characterized in that** the sound source of the sound disseminating means is essentially hidden and **in that** it emits sound toward a reflector rigid plate (8) so that sound can propagate towards the audience without having to go through the picture.

5. A multi-sensory picture according to any one of claims 1 to 4, **characterized in that** it comprises means for downloading the multi-sensory digital work to be disseminated, using a wire connection or a wireless connection of a known type.

6. A multi-sensory picture according to any one of claims 1 to 5, **characterized in that** the computer means includes software making it possible to count the number of disseminations of the multi-sensory works, so as to be able to calculate the compensation to be paid to the creators as copyright royalties.

7. A multi-sensory picture according to any one of claims 1 to 6, **characterized in that** it comprises mechanical means making it possible to automatically position the picture in portrait, landscape or diagonal format, controlled by the computer means according to commands contained in the multi-sensory digital work.

8. A multi-sensory picture according to any one of claims 1 to 7, **characterized in that** the computer means comprises software for deciphering previously encrypted multi-sensory digital works, so as to be able to prohibit the dissemination of a multi-sensory work to users who do not have the software deciphering key.

9. A multi-sensory picture according to any one of the preceding claims, **characterized in that** it comprises duct means (11) for an air flow laden with smell molecules going through said smells disseminating means (3), with said duct means (11) comprising an outlet (9) located below said screen (1) and oriented substantially upwards.

10. A multi-sensory picture according to the preceding claim, **characterized in that** said outlet (9) is disposed at a non-zero angle oriented upwards, with respect to the horizontal, towards the audience.

11. A multi-sensory picture according to any one of the preceding claims, **characterized in that** said screen (1) is mounted on a door (14) mounted pivotally relative to the frame (6) which includes all the computer means (5), smells disseminating means (3), sound disseminating means (2) digital data receiving means.

12. A multi-sensory picture according to the preceding claim, **characterized in that** it comprises means adapted to set, when the door (14) is open relative to said frame (6), said smells disseminating means (3) in neutral position and to lock said containers of said smells disseminating means (3).

13. A device consisting of a plurality of multi-sensory pictures according to any one of claims 1 to 12, communicating via a conventional telecommunications network with a remote data server, making it possible to broadcast multi-sensory digital works in different locations from a single server.

14. A device consisting of a plurality of multi-sensory pictures according to any one of claims 1 to 12, communicating together through a wire or wireless connection, making it possible to disseminate multi-picture multi-sensory works in the same room.
